# EUROPÄISCHE PATENTSCHRIFT

(11) **EP 0 330 680 B1**
(45) Veröffentlichungstag und Bekanntmachung des Hinweises auf die Patenterteilung: **16.10.1991**
(21) Anmeldenummer: 88903841.0
(22) Anmeldetag: 06.05.1988
(51) Int. Cl.: D21F 3/02

(54) **VERSTÄRKTER PRESSMANTEL FÜR EINE PRESSEINRICHTUNG ZUR BEHANDLUNG BAHNFÖRMIGEN GUTES, WIE Z.B. VON PAPIERBAHNEN, SOWIE VERFAHREN UND VORRICHTUNG ZU SEINER HERSTELLUNG**
REINFORCED PRESSING SHELL FOR A PRESSING DEVICE FOR TREATING STRIP MATERIALS, E.G. PAPER WEBS, AND PROCESS AND DEVICE FOR ITS MANUFACTURE
CHEMISE DE PRESSAGE RENFORCEE POUR DISPOSITIF DE PRESSAGE DESTINE AU TRAITEMENT DE MATERIAUX EN FORME DE BANDE, PAR EX. DE BANDES DE PAPIER, AINSI QUE PROCEDE ET DISPOSITIF POUR SA FABRICATION

(30) Priorität: 07.05.1987 DE 3715153
(43) Veröffentlichungstag der Anmeldung: 06.09.1989
(73) Patentinhaber: J.M. Voith GmbH, D-89522 Heidenheim (DE)
(72) Erfinder: SCHIEL, Christian, D-7920 Heidenheim (DE)
(86) Internationale Anmeldenummer: EP8800386
(87) Internationale Veröffentlichungsnummer: WO8808897

(56) Entgegenhaltungen:
- WO-A-87/02080
- DE-A- 2 522 657
- DE-A- 2 832 054
- DE-A- 3 318 984
- FR-A- 2 455 119
- US-A- 4 229 253
- US-A- 4 482 430

## Beschreibung

Die vorliegende Erfindung bezieht sich auf einen Preßmantel (oder ein Preßband) für eine zur Entwässerung bahnförmigen Gutes dienende Preßvorrichtung, vorzugsweise für eine Langspaltpresse, umfassend eine Walze und einen Druckschuh mit einer Gleitfläche, über die der Preßmantel gleitet und die entsprechend dem Durchmesser der Walze konkav geformt ist.

Die Erfindung bezieht sich darüber hinaus auf ein Verfahren und eine Vorrichtung zur Herstellung eines derartigen Preßmantels.

Das bevorzugte Anwendungsgebiet derartiger Preßmäntel sind Papierherstellungsmaschinen. Dabei kann die genannte Preßvorrichtung (mit dem Preßmantel) eine sogenannte Langspaltpresse sein, wie sie z.B.
- gemäß US-PS 4,229,253
- gemäß US-PS 4,238,287 (Fig. 1)
- gemäß US-PS 4,552,620 (Fig. 5)
- gemäß DE-OS 32 35 468 (= GB 2,106,557 B) (Fig. 1) und
- gemäß VOITH-Veröffentlichung "Mehrschichtband" (Druckvermerk P 4022 K/0197 K/Sh/Srö -in der Bibliothek des Deutschen Patentamts am 26.07.1984 vereinnahmt)
in Verbindung mit Papierherstellungsmaschinen bekannt ist.

Die US-PS 4,229,253 und die US-PS 4,238,287 betreffen einen Preßmantel für eine zur Entwässerung bahnförmigen Gutes dienende Preßvorrichtung. Die Preßvorrichtung ist als Langspaltpresse ausgebildet und umfaßt eine Walze und einen Druckschuh. Der letztere hat eine Gleitfläche über die der Preßmantel gleitet und die entsprechend dem Durchmesser der Walze konkav geformt ist. Der in Laufrichtung endlose Preßmantel besteht aus einem elastomeren Mantelmaterial mit darin eingelagerten Verstärkungsfäden. Gemäß US ′253 ist im allgemeinen nur eine einzige Lage von Verstärkungsfäden vorgesehen, nämlich sogenannte Umfangsfäden, die sich im wesentlichen in Laufrichtung erstrecken und schraubenlinienförmig angeordnet sind. Zusätzlich kann eine Lage von sogenannten Längsfäden vorgesehen sein, die sich quer zur Laufrichtung erstrecken. Gemäß US ′287 ist eine Lage von Umfangsfäden vorgesehen, die von zwei Lagen von Längsfäden sandwichartig eingeschlossen sind. Über das Herstellungsverfahren ist in der US ′253 folgendes gesagt: "The uncured belt structure was then wrapped with a nylon tape and cured in open steam". Demnach wird eine innere Band- oder Mantel-Schicht zunächst mit den Verstärkungsfäden und sodann mit einer äußeren Band- oder Mantel-Schicht umhüllt; danach werden die beiden Schichten zusammen-vulkanisiert. Es besteht deshalb die Gefahr, daß die Bindung der beiden Schichten unvollkommen oder nicht genügend dauerhaft ist.

Gemäß US-PS 4,552,620 geht man aus von einer gewebeartigen Verstärkungseinlage, die aufgrund der spiralig gewickelten Umfangsfäden endlos ist oder durch Verbindung von Anfang und Ende endlos gemacht worden ist. Die Herstellung des Preßmantels umfaßt dann die folgenden Arbeitsschritte: Aufgießen von elastomerem Material auf die eine Seite der endlosen Verstärkungseinlage und gegebenenfalls Glätten der entstandenen Oberfläche; danach Wenden des bis jetzt gebildeten Produkts, so daß die geglättete Oberfläche innen liegt. Der auf diese Weise hergestellte Preßmantel (Figur 2 der US ′620) hat eine rauhe äußere Oberfläche, weil die Fäden der gewebeartigen Verstärkungseinlage teilweise aus der Schicht des elastomeren Materials herausragen. Somit ist die Verstärkungseinlage verschleißanfällig und die Lebensdauer des Preßmantels somit nicht befriedigend. Es ist jedoch auch bekannt, durch zusätzliches Aufgießen von elastomerem Material auf die andere Seite der Verstärkungseinlage (und gegebenenfalls durch Glätten der zweiten Oberfläche) einen Preßmantel herzustellen, dessen Verstärkungseinlage gemäß Figur 3A der US ′620 vollkommen innerhalb des elastomeren Materials eingebettet ist. Jedoch ist das in zwei Arbeitsstufen erfolgende Aufgießen des aus zwei Schichten bestehenden elastomeren Materials problembehaftet. So besteht die Gefahr, daß die Bindung der beiden Schichten (beispielsweise aufgrund von Einschlüssen) unvollkommen und/oder nicht genügend dauerhaft ist.

Die der vorliegenden Erfindung zugrundeliegende Aufgabe ist es, einen Preßmantel der oben beschiebenen Art derart zu Verbessern, daß auch bei längerer Betriebsdauer nicht die Gefahr besteht, daß sich einzelne Schichten voneinander lösen. Dabei soll aber nach wie vor gewährleistet sein, daß die Verstärkungsfäden vollkommen innerhalb des elastomeren Materials eingebettet sind. Ferner soll der Preßmantel einfacher und somit billiger herstellbar sein, ohne daß qualitative Nachteile damit verbunden wären.

Diese Aufgabe wird durch die im Patentanspruch 1 angegebene Merkmalskombination gelöst.

Im Gegensatz zu US ′253 und ′287 sowie zu US ′620 Fig. 3A ist es für den erfindungsgemäßen Preßmantel charakteristisch, daß die elastomere Materialschicht aus einem einzigen Guß hergestellt und unter homogener Vernetzung ausgehärtet ist.

Dieses weiter unten im einzelnen beschriebene Herstellungsverfahren setzt voraus, daß vor dem Gießvorgang die Längsfäden an der betreffenden Gießvorrichtung in der richtigen Position aufgespannt sein müssen und daß die Umfangsfäden während des Gießvorganges auf die Längsfäden aufgewickelt werden. Den fertigen erfindungsgemäßen Preßmantel erkennt man somit an den folgenden Merkmalen: Es sind stets zwei übereinander angeordnete Lagen von Verstärkungsfäden vorhanden, wobei die Längsfäden die innere Lage und die Umfangsfäden die äußere Lage bilden und wobei sich die Längsfäden über die gesamte (quer zur Laufrichtung gemessene) Länge des Preßmantels erstrecken; denn während des Gießvorgangs müssen sich die Längsfäden über die Länge des Preßmantels hinaus bis zu den Einspannstellen hin erstrecken.

Gemäß der Erfindung liegen die Verstärkungsfäden vollkommen innerhalb einer durch und durch homogenen elastomeren Materialschicht. Dadurch gelingt es, die folgenden Vorteile miteinander zu vereinigen: Es ist sowohl die Gefahr des Ablösens einzelner Schichten voneinander als auch die Gefahr des Verschleißes der Verstärkungsfäden eliminiert. Somit ist die Lebensdauer des Preßmantels gegenüber bisher wesentlich erhöht. Die Festigkeit des Preßmantels kann reproduzierbar bestimmt werden aufgrund einer definierten Verspannung zwischen den Längs- und den Umfangsfäden.

Aus der DE 25 22 657 ist eine Walze bekannt, deren Durchbiegung einstellbar ist. Der Walzenmantel dieser Walze besteht aus einem gummiartigen Werkstoff und hat zur Verstärkung eine innere Lage von Drähten, die sich parallel zur Walzenachse erstrecken, und außerdem eine äußere Lage von Drähten in Form einer metallischen Wendel. Diese metallische Wendel soll relativ steif sein, um die Umfangssteifigkeit des Walzenmantels zu erhöhen. Zu diesem Zweck können zusätzlich an der Innenseite des Walzenmantels ringförmige Einlagen vorgesehen werden, die über die (zur Einstellung der Durchbiegung dienenden) Stützelemente gleiten. Bei dieser bekannten Walze wird also dafür gesorgt, daß der Walzenmantel seine kreisförmige Querschnittsform beibehält. Im Gegensatz hierzu kommt es bei dem erfindungsgemäßen Preßmantel darauf an, daß sich dieser möglichst leicht an wechselnde Krümmungsradien seiner Laufbahn anpassen kann. Insbesondere beim Gleiten über den Druckschuh soll er sich möglichst leicht an dessen konkave Gleitfläche anpassen. Der erfindungsgemäße Preßmantel muß deshalb möglichst flexibel sein, weshalb zur Verstärkung nicht metallische Drähte, sondern Fäden vorgesehen sind, vorzugsweise Fäden aus Polyamid oder Polyester.

Weiterbildungen des im Patentanspruch 1 angegebenen Preßmantels sind Gegenstand der Ansprüche 2 bis 8. Gemäß Anspruch 8 kann die elastomere Materialschicht des Preßmantels in einem einzigen Arbeitsgang mehrlagig gegossen sein.

Die Verfahren zur Herstellung der bekannten Preßmäntel sind bereits oben skizziert. Diese Verfahren sind im allgemeinen aufwendig und - wie bereits erwähnt - auch festigkeitsmäßig problematisch. Aus der DE-OS 33 18 984 ist ein weiteres Verfahren zur Herstellung eines endlosen Preßmantels bekannt, bei dem ein gewebtes Armierungsband auf einen Zylinder aufgespannt und das elastomere Mantelmaterial schraubenlinienförmig aufgegossen wird. Auch hier muß der Preßmantel nach dem beziehen vom Zylinder gewendet werden. Wiederum besteht ein Nachteil darin, daß eine vollständige Umhüllung des gewebten Armierungsbandes innerhalb des elastomeren Materials nicht stattfindet. Mit anderen Worten: Das Armierungsband liegt bündig mit der Außenwand des Preßmantels und ist wiederum verschleißanfällig; es ist von außen zerstörbar, wenn einzelne Fäden des Armierungsbandes nach außen gezogen werden.

Die der vorliegenden Erfindung zugrundeliegende verfahrensspezifische Aufgabe besteht darin, eine Methode zur Herstellung des oben beschriebenen erfindungsgemäßen Preßmantels anzugeben, mit der - insbesondere gegenüber dem gemäß DE-OS 33 18 984 bekannten Verfahren - ein Preßmantel gefertigt werden kann, der zwei Lagen von Verstärkungsfäden aufweist, die vollständig im Mantel-material eingebettet, d.h. an den beiden Funktions-flächen des Preßmantels hinreichend mit Mantelmaterial überzogen sind.

Diese verfahrensspezifische Aufgabe wird durch die im kennzeichnenden Teil des Patentanspruchs 9 angegebenen Verfahrensschritte gelöst, mit dem besonderen Vorsug, daß durch das Gießen in einem einheitlichen Schritt das Entstehen einer vollkommen homogenen elastomeren Materialschicht gesichert und Lufteinschlüsse von vornherein vermieden sind.

Weiterbildungen dieses im Patentanspruch 9 definierten Verfahrens sind Gegenstand der Patenstansprüche 10 bis 16, wobei gemäß den Patentansprüchen 12 bis 15 Verfahrens-schritte zur Abnahme des fertigen Preßmantels vom Gießkörper und gemäß dem Patenanspruch 16 eine Variante zur Aufbringung des Mantelmaterials in mehr als einer Schicht angegeben sind.

Der vorliegenden Erfindung liegt darüberhinaus die Aufgabe zugrunde, eine Vorrichtung zur Herstellung des erfindungsgemäßen Preßmantels anzugeben.

Diese Aufgabe wird durch die in den Patentansprüchen 17 bis 21 angegebenen Merkmale und Merkmalskombinationen gelöst, wobei im Patentanspruch 17 die Vorrichtung in ihrer allgemeinen Form spezifiziert ist. Die Patentansprüche 20 und 21 beziehen sich auf Vorrichtungsmerkmale in Verbindung mit dem Abziehen eines fertigen Preßmantels vom Gießkörper.

Die Erfindung wird im folgenden anhand der Zeichnungen näher erläutert. Diese zeigen in
Fig. 1 einen Ausschnitt aus einer Presse zum Entwässern von Papierbahnen mit einem über einen Druckschuh geführten Preßmantel;
Fig.2a und Fig.2b einen Ausschnitt der Struktur des erfindungsgemäßen Preßmantels im Querschnitt und in Aufsicht, in jeweils geschnittener Darstellung;
Fig. 3 einen Ausschnitt der Struktur des erfindungsgemäßen Preßmantels, der Umfangsfäden mit zueinander verschränkten flachgedrückten Abschnitten, sowie Nuten und Sacklöcher aufweist, in geschnittener Darstellung;
Fig.4a und Fig. 4b einen Umfangsfaden der in Fig.3 gezeigten Art im Detail in zwei Ansichten, und zwar einmal in Längserstreckung und einmal in Schnittdarstellung;
Fig. 5 eine Schnittdarstellung einer Vorrichtung zur Herstellung eines Preßmantels teils in Vorderansicht, teils im Querschnitt;
Fig. 6 eine Schemadarstellung der Vorrichtung zur Herstellung eines Preßmantels im Längsschnitt nach Linie C-C der Fig. 5;
Fig. 7a und Fig. 7b einen Ausschnitt der Schemadarstellung nach Fig.5 und 6 mit besonderer Darstellung der eingelegten Längsfäden und der eingegossenen Umfangsfäden,in zwei Ansichten, und zwar in Draufsicht (Fig.7a)und im Längsschnitt (Fig.7b);
Fig. 8 einen Ausschnitt des Spannrings zur Fixierung der Längsfäden in Schnittdarstellung nach Linie D-D der Fig. 7b;
Fig. 9 einen Ausschnitt des Längsfaden-Führungs- rings, in Schnittdarstellung nach Linie E-E der Fig. 7b ;
Fig.10a und Fig. 10b eine Schemadarstellung zur Erläuterung des Abzeihens eines fertigen Preßmantels vom Gießkörper im Schnitt und zwar in zwei unterschiedlichen Verfharensstufen;
Figf. 11 einen Ausschnitt eines hohlen Gießkörpers mit einem aufgeschrumpften Polyäthylen-mantel und über den Umfang verteilen Bohrungen in geschnittener Darstellung.

In Fig. 1 ist - ohne Stuhlung - ein Ausschritt einer Presse 1 zur Entwässerung einer (durch-) laufenden Papier-bahn 2 dargestellt. Diese Presse 1 besteht im wesentlichen aus einer Oberwalze 3 und einer Unterwalze 4 , die ihrerseits einen feststehenden Kern 5 aufweist, in dem ein hydraulisch gegen die Oberwalze 3 gepreßter Druckschuh 6 geführt ist. Der feststehende Kern 5 und der hydraulisch gelagerte Druckschuh 6 der Unterwalze 4 sind von einem endlosen (schauchförmigen) elastichen Preßmantel 7 umhüllt, der aus einem elastomeren Material mit eingebetteten Verstärkungsfäden besteht.

Dieser Preßmantel 7 läuft mit seiner glatten Innenfläche gleitend über den Druckschuh 6, der zusammen mit der Oberwalze 3 eine verlängerte Preßzone 8 (Langspaltpresse) bildet. Die Außenseite des Druckschuhs 6 ist dem Durchmesser der Ober walze 3 entsprechend komplementär ausgebildet, d.h. der Druckschuh 6 hat an seiner Gleitfläche eine dem Durchmesser der Oberwalze 3 entsprechende Kavität.

Zur Verminderung der Reibung zwischen dem Druckschuh 6 und dem Preßmantel 7 ist eine - nicht dargestellte - Einrichtung zum Benetzen der inneren Seite des Preßmantels 7 mit Schiermittel vorgesehen.

Die Papierbahn 2 wird zwischen zwei sogenannten Entwässerungsfilzen 9, 10 der genannten Preßzone 8 zugeführt (Pfeil a). Aufgrund der Reibung zwischen dem über den Druckschuh 6 gleitenden Preßmantel 7 und dem Entwässerungsfilz 10 wird der Preßmantel 7 über den Druckschuh 6 bewegt (Pfeil b). Die Oberfläche des Preßmantels 7 kann geeignet sein, um aus dem Entwässerungsfilz 10 Wasser aufzunehmen, und zwar Wasser, das die Papierbahn 2 in der Preßzone 8 an den Entwässerungsfilz 10 abgegeben hat. In diesem Fall hat die äußere Oberfläche des Preßmantels 7 Rillen und/oder Sacklöcher.

Im Nachfolgenden wird der Preßmantel 7 an sich, sowie seine Fertigung im einzelnen erläutert.

In den Fig.2a und 2b ist die Struktur des Preßmantels 7 dargestellt,und zwar einmal in einem Querschnitt (Fig. 2a) (analog zur Darstellung nach Fig.1) und zum zweiten in einer Ansicht (Fig.2b) auf einen auf das Niveau der Verstärkungsfäden aufgeschnittenen Preßmantel 7.Die erstgenannte Darstellung - Fig. 2a - zeigt einen gegossenen Preßmantel 7 mit glatter Innenfläche und noch unbearbeiteter Außenfläche. Die Dicke des Preßmantels 7 ist dem Verwendungszweck entsprechend gewählt, wobei beispielsweise sehr dicke Preßmäntel 7 auch durch eine zwei- oder auch mehrlagige Schicht von aufgegossenem Mantelmaterial 17 gefertigt werden könnten. Der Preßmantel 7 nach Fig. 2a zeigt in gleichbleibendem Abstand von vorzugsweise 1 bis 3 mm von der Innenseite und im gleichbleibendem Abstand zueinander eine Vielzahl von über den Umfang gleichmäßig verteilten Längsfäden 15. Diese bilden die innere Lage der Verstärkungsfäden und geben dem Preßmantel über die Breite der Preßzone betrachtet die erforderliche Formstabilität. Der Abstand von der Innenseite des Preßmantels 7 muß im Hinblick auf die Verschleißschicht hinreichend groß sein; er muß aber auch so gering sein, daß die erforderliche Flexibilität gewahrt bleibt.

An der der Innenseite des Preßmantels 7 abgewandten Seite dieser Längsfäden 15 sind Umfangsfäden 16 vorgesehen, welche die zweite Lage von Verstärkungsfäden repräsentieren.Diese Lage der Umfangsfäden 16 ist durch Aufwickeln eines Fadens (oder auch mehrerer Fäden) entlang einer SChraubenlinie auf die Längsfäden 15 gebildet und liegt mit Vorspannung an den Längsfäden 15 an. Diese Vorspannung darf selbstverständlich nicht so groß sein, daß etwa die Längsfäden 15 zu nahe zur Innenwandung des Preßmantels 7 hin ausgelenkt werden. Die aus Längs- und Umfangsfäden bestehenden Verstärkungseinlagen sind dabei stets in einer einheitlichen Schicht des Mantelmaterials 17 eingebettet, um eine durch und durch homogene Umhüllung zu erreichen.

In der unteren Darstellung - Fig. 2b - ist der Ausschnitt gemäß Fig. 2a in Schnittdarstellung längs der Schnittlinie A-A gezeichnet. Dieser Schnitt A-A verläuft entlang der"Oberseite" der Umfangsfäden 16. Die Längsfäden 15 sind parallel zueinander im gleichbleibenden Abstand ausgerichtet; die Umfangsfäden 16 liegen ebenfalls parallel und äquidistant zueinander, jedoch dem noch zu beschreibenden Herstellungsverfahren entsprechend schräg zur Außenkante des Preßmantels 7. Die Längsfäden 15 verlaufen (mindestens annähernd)parallel zur Achse des Mantels (siehe Fig. 7b).

In Fig. 3 ist ein weiteres Ausführungsbeispiel für die innere Struktur und Ausbildung des Preßmantels 7 dargestellt. Parallel zur Innenwandung des Preßmantels 7 verläuft ein Längsfaden 15; quer dazu, d.h. senkrecht zur Zeichenebene, liegen auf dem Längsfaden 15 äquidistant eine Vielzahl von Umfangsfäden 16 auf. Diese Umfangsfäden 16 bestehen hierbei aus aufeinander folgend flachgedrückten Abschnitten, die jeweils alternierend um 90° gegeneinander verschränkt sind.( Siehe Fig.4a und 4b).

Dem speziellen Anwendungszweck gemäß Fig. 1 entsprechend sind von der Außenseite des Preßmantels 7 her in das Mantelmaterial 17 Vertiefungen, wie z.B. Sacklöcher 18 und/oder in Umfangsrichtung (d.h. parallel zu den Umfangsfäden 16 ) verlaufende Nuten 19 eingearbeitet.

Diese Sacklöcher 18 haben etwa einen Durchmesser von 2 bis 3 mm und eine Tiefe von etwa 2 bis 10 mm. Der flächenmäßige Anteil an der gesamten Außenfläche des Preßmantels 7 soll etwa 15 bis 30 % betragen.

Die zusätzlich oder auch alternativ zu den Sacklöchern 18 eingearbeiteten Nuten 19 weisen eine Breite von etwa 0,4 bis 0,8 mm auf und sie haben eine Tiefe von etwa 1 bis 3 mm.

Wesentlich ist bezüglich dieser Sacklöcher und der Nuten, daß die Verstärkungsfäden nicht verletzt werden, damit nicht etwa Preßwasser das Mantelinnere zerstören kann.

In Fig. 4 ist in zwei Ansichten ein Umfangsfaden 16 der im Beispiel nach Fig. 3 verwendeten speziellen Art dargestellt, und zwar einmal in Längserstreckung (Fig. 4 a) und einmal im Schnitt B-B (Fig. 4 b). Dieser Umfangsfaden 16 besteht aus alternierend aufeinanderfolgenden, flachgedrückten Fadenabschnitten 20, die so gegeneinander verschränkt sind, daß eine Folge von senkrecht zueinander ausgerichteten Abschnitten entsteht. Durch diese spezielle Ausbildung der Umfangsfäden 16 wird ein wesentlich besserer Formschluß zwischen den Umfangsfäden 16 und dem Mantelmaterial im gegossenen Preßmantel 7 erreicht. Damit sind die Fäden optimal fixiert und der Preßmantel 7 erhält eine Optimale Form-und Dimensionsstabilität.

Allgemein ist dieser Formschluß umso besser, je ungleichförmiger die Umfangsfäden 16 längs ihrer Erstreckung ausgebildet sind. Querschnittsveränderungen allgemein, äquidistant angebrachte Quetschungen mit verbleibenden Rundquerschnitten zwischen diesen Quetschungen und alternierende, verschränkte Quetschungen gemäß dem Beispiel nach Fig. 4 gewährleisten eine hohe Formschlüssigkeit zwischen den Verstärkungsfäden und dem Mantelmaterial. Je nach Konzeption können die Umfangsfäden, die Längsfäden oder auch beide Arten von Verstärkungsfäden gemeinsam mit Querschnittsveränderungen der vorgenannten Art versehen sein.

Die Verstärkungsfäden selbst sind sogenannte monofile, d.h. nicht gezwirnte, Fäden, oder sie bestehen aus jeweils 2 bis 6 monofilen Einzelfäden, die miteinander verzwirnt werden. In besonderer Ausbildung kann auch die eine Art der Verstärkungsfäden monofil und die andere Art gezwirnt sein. Mit den monofilen Fäden sind von vornherein Lufteinschlüsse und gegenseitige Aufreibungen der Fäden vermieden. Aber auch bei den aus 2 bis 6 monofilen Fäden gezwirnten Verstärkungsfäden sind die Zwischenräume so groß, daß das Mantelmaterial gut und satt eindringen kann.

Die Verstärkungsfäden bestehen wegen der Festigkeits- und Verarbeitungseigenschaften aus Polyamid oder Polyester, und zwar insbesondere in der Konstellation, daß die Längsfäden - im Hinblick auf die Elastizität - aus Polyamid und die Umfangsfäden - im Hinblick auf die Dimensionsstabilität - aus Polyester sind. Als elastomeres Mantelmaterial ist wegen der hohen Verschleißfestigkeit vorzugsweise Polyurethan gewählt.

Die Herstellung eines Preßmantels 7 der im Vorhergehenden beschriebenen Art wird im folgenden anhand der Vorrichtung zu seiner Herstellung näher erläutert.

In Fig. 5 ist eine Prinzipdarstellung der Gesamtvorrichtung gezeigt. Diese Gesamtvorrichtung besteht aus zwei funktionell aufeinander abgestimmten Grundeinheiten, einem auf einem feststehenden Maschinentisch 25 längs verfahrbaren Support 26 und einem in feststehenden Lagerschilden 27 drehbeweglich gelagerten Gießkörper 28. Dieser ist im dargestellten Beispiel als Hohlzylinder ausgebildet, der über - nicht dargestellte - Antriebsmittel um seine Achse gedreht wird, wobei diese rotatorischen Antriebsmittel und die - über einen Spindeltrieb 29 angedeuteten - translatorischen Antriebsmittel für den Support 26 aufeinander abgestimmt sind. Einem bestimmten Drehwinkel des Gießkörpers 28 entspricht ein bestimmter Hubweg des Supports 26.

Dieser Support 26 , der beispielsweise über den Spindeltrieb 29 lotrecht zur Zeichenebene in den Führungsschienen 30 bewegt werden kann, trägt gemäß der Darstellung nach Fig. 5 einmal die Einheit 31 zur Zubereitung und Zuführung des elastomeren gießfähigen Mantelmaterials und zum andern eine Einrichtung 32 zur Abgabe des Umfangsfadens 16 (bzw. der Umfangsfäden).

Die Einheit 31 zur Zubereitung und Zuführung des Mantelmaterials besteht aus zwei Vorratsbehältern 33 für die Komponenten des Mantelmaterials, einem Mischer 34 für diese Komponenten, einer Zuführungsleitung 35 und einer Gießdüse 36 zur Abgabe des Mantelmaterials an die Oberfläche des Gießkörpers 28. Die genannten, die Einheit 31 bestimmenden Elemente sind meachanisch starr mit dem Support 26 verbunden und werden demzufolge mit diesem translatorisch bewegt. Die Gießdüse 36 ist dabei vorzugsweise so positioniert, daß sie über dem Gießkörper 28 steht, und zwar vorzugsweise etwas seitlich versetzt.

Die Einrichtung 32 zur Abgabe des (wenisgstens einen Umfangsfadens 16 besteht aus einer (oder mehreren) Fadenrolle(n) 37 von der der Umfangsfaden 16 abgezogen werden kann. Diese Fadenrolle 37 ist ebenfalls fest mit dem Support 26 verbunden. Auf dem Weg des Umfangsfadens 16 zwischen Fadenrolle 37 und Gießkörper 28 ist eine Führungseinrichtung 38 für den bzw. die Unfamgsfäden 16 angeordnet. In dieser Führungseinrichtung 38 werden die nebeneinander liegenden Umfangsfäden 16 axial im richtigen Abstant zueinander positionniert.

Die soweit beschriebene Anlage wird nun anhand ihrer Funktionsweise in Verbindung mit der Fertigung eines Preßmantels 7 erläutert.

Vor Inbetriebsetzen der in Fig. 5 dargestellten Anlage wird zunächst der Gießkörper 28 vorbereitet und zwar insoweit, als über den gesamten Umfang verteilt in gleichmäßigem Abstand zueinander und in jeweils gleichmäßigem Abstand zur Oberfläche des Gießkörpers 28 Längsfäden 15 aufgespannt werden. Diese Längsfäden 15 liegen parallel zueinander und bilden somit eine koaxiale Käfiganordnung über dem Umfang des Gießkörpers 28.

An einer Stirnseite des Gießkörpers 28 wird sodann der Anfang des Umfangsfadens 16 fixiert.

Nunmehr wird der Gießkörper 28 gedreht (Pfeil w). Gleichzeitig wird die Gießdüse 36 geöffnet und der Support 26 wird linear bewegt. Das elastomere Mantelmaterial 17 fließt auf die Oberfläche des Gießkörpers 28 mit den aufgespannten Längsfäden 15 und bildet eine koaxiale Preßmantelschicht auf dem Gießkörper 28. Mit dem Drehen des Gießkörpers 28 wird nun gleichzeitig der Umfangsfaden 16 aufgewickelt und zwar vorzugsweise unter einer gewissen Vorspannung. Diese Vorspannung ist so bemessen, daß der Umfangsfaden 16 gespannt auf den Längsfäden 15 aufliegt und diese sogar leicht zur Oberfläche des Gießkörpers 28 hin auslenkt.

Mit dem Drehen des Gießkörpers 28 und dem Aufgießen des Mantelmaterials 17 wird, wie schon erwälmit, gleichzeitig der Support 26 linear bewegt. Damit wird der Preßmantel aus einem wendel- (= helix-) artig aufgewickelten Strang aus flüssigem Material 17 gebildet. Gleichzeitig wird der Umfangsfaden 16 nach Art einer Schaubenlinie (= Helix) auf kafiganordnung aufgewickelt. Hierdurch wird der Umfangsfaden 16 in das noch flüssige Material 17 eingeführt und mit dem Erstarren des Mantelmaterials 17 darin fixiert.

Gemaß der Darstellung nach Fig. 5 ist eine Hälfte der erstenwindung des materials 17 gegossen. Dieser Anfang des Preßmantels 7 wird durch Fortsetzung des Gießvorgangs und des Wickelvorgangs für den Umfangsfaden 16 geschlossen und über die Länge des Gießkörpers 28 hin fortgesetzt - bis zu dessen zweitem Ende.

Fig. 6 zeigt eine Schemadarstellung der in Fig. 5 gezeichneten Anlage in Aufsicht und zwar im Schnitt C-C nach Fig. 5.

Auf den sich drehenden (Pfeil w), in den Lagerschildern 27 gelagerten Gießkörpers 28 sind die Längsfäden 15 gespannt und zwar - im dargestellten einfachsten Fall - über sich an den Stirnflächen des Gießkörpers 28 abstützende Spannringe 40. Parallel zur Achse des Gießkörpers 28 wird der Support 26 in den Führungsschienen 30 verfahren (Pfeil s). Der Support 26 trägt zwei Fadenrollen 37 zum Abspulen zweier Unfangsfäden 16 und eine Gießdüse 36.

Bei gleichzeitiger rotatorischer Bewegung des Gießkörpers 28 und translatorischer (achsparalleler) Bewegung des Supports 26 wird somit schraubenlinienförmig eine Schicht aus elastomerem Mantelmaterial 17 aufgegossen;in diese Schicht werden gleichzeitig die Umfangsfäden 16 eingewickelt, die somit ebenfalls schraubenlinienförmig über die Längsfäden 15 gezogen sind.

In der Zeichnung nach Fig. 6 ist etwa ein Drittel eines Preßmantels 7 fertig gegossen.

Die Darstellung gemäß Fig. 6 zeigt zusätzlich eine weitere Ausgestaltung der Erfindung. Für bestimmte Anwendungsfälle sind Preßmäntel großer Dicken erforderlich; derartige Materialdicken können aber im allgemeinen nicht mittels einer einzigen Gießdüse 36 ausgestoßen werden.

Fig. 6 zeigt zur Lösung dieses Problems eine zweite Gießdüse 36′ , die ebenfalls starr mit dem Support 26 verbunden ist und somit synchron, und zwar der (ersten) Gießdüse 36 nacheilend, längs des Gießkörpers 28 bewegt wird. Mit dieser zweiten Gießdüse 36′ kann somit eine zweite Schicht Mantelmaterial 17′ aufgegossen werden. Wesentlich dabei ist, daß die aus Längsfäden 15 und Umfangsfäden 16 bestehende Armierung des Preßmantels 7 voll und ganz in der ersten Schicht Mantelmaterial 17 eingebettet ist, damit eine vollständige Verbindung zwischen dem Mantelmaterial und den Verstärkungsfäden gewährleistet ist.

Fig. 7 zeigt einen Ausschnitt der Oberfläche des Gießkörpers 28 in zwei Ansichten. (Fig.7a und Fig. 7b).

In Fig. 7a ist die Anordnung und Zuordnung der Längsfäden 15 dargestellt, die mäanderförmig zwischen zwei Spannringen 40a/40b längs dem Mantel des Gießkörpers 28 hin und her gezogen sind. Jeder der Spannring 40a/40b besteht aus einem manschettenförmigen Ring 41, der über den Umfang verteilt Nasen 42 aufweist.Diese Nasen 42 bestimmen den Abstand der Längsfäden 15 untereinander und deren Abstand zur Oberfläche des Gießkörpers 28. Der auf der Zeichnung untere stirnseitige Spannring 40a hat einen Flanschansatz 43 , über den dieser Spannring 40a an der Stirnseite des Gießkörpers 28 anliegt. Der obere zweite Spannring 40b sitzt lose auf dem Gießkörper 28 auf und ist mit einem radial nach außen gerichteten umlaufenden Ansatz 44 verbunden, der seinerseits über eine Schraubverbindung 45 und einen sich an der zweiten Stirnseite des Gießkörpers 28 abstützenden Flansch 46 verspannt werden kann.

Zum Einlegen des Längsfadens 15 und zum Einhängen an den Nasen 42 der beiden Spannringe40a/b ist die genannte Schraubverbindung 45 lose. Ist der Längsfaden 15 über die gesamte Oberfläche des Gießkörpers 28 in die Nasen 42 eingehängt und bilden diese Fadenstränge zwischen den Spannringen40a/b somit einen geschlossenen Käfig, so wird über die Schraubverbindung 45 der lose auf den Gießkörper 28 sitzende Spannring 40 b zur Stirnseite hin angezogen. Damit werden die Längsfäden 15 gespannt.

Im Hinblick auf die über den Längsfaden 15 aufgezogenen Umfangsfäden 16 , die ja schraubenlinienförmig, d.h. in Fig. 7 schräg, verlaufen, ist es denkbar, die beiden Spannringe 40a/b jeweils so weit gegeneinander zu verdrehen, daß auch die Längsfäden 15 schräg verlaufen und dann mit den Umfangsfäden 16 ein orthogonales Gittermuster bilden.

Der Seitenansicht von Fig. 7, d.h. Fig. 7b, ist zu entnehmen, daß die Gießdüse 36 bereits bis über die halbe Breite des zu fertigenden Preßmantels 7 längs der Oberfläche des Gießkörpers 28 fortgeschritten ist. Bis dahin ist der Umfangsfaden 16 spiralförmig in das Mantelmaterial 17 ein- und auf die Längsfäden 15 aufgezogen.

Um mit Sicherheit zu vermeiden, daß die Längsfäden 15 etwa beim Aufgießen des Mantelmaterials 17 oder beim Aufziehen des Umfangsfadens 16 auf den Gießkörper 28 gedrückt werden, d.h. um den Abstand der Längsfäden 15 vom Gießkörper 28 zu gewährleisten, ist eine Längsfaden-Führungsring-Einheit, 47 vorgesehen, der synchron mit der Gießdüse 36 dieser voreilend bewegt wird (Pfeil s).

Diese Längsfaden-Führungsring-Einheit 47 besteht aus einem Abstandshaltering 48, der zwischen der Oberfläche des Gießkörpers 28 und den Längsfäden 15 liegt, und einem kammähnlichen Ring 49, der dem Abstand der Längsfäden 15 zueinander entsprechende Nuten aufweist. Diese aus dem Abstandshaltering 48 und dem kammähnlichen Ring 49 bestehende Führungsring-Einheit 47 ist über eine nicht dargestellte Leitvorrichtung mit dem Support 26 verbunden.

Mit dieser Längsfaden-Führungsring-Einheit 47 werden also die Längsfäden 15 über den gesamten Umfang des Gießkörpers 28 ausgerichtet. Der aus der Gießdüse 36 kommende Gießstrahl des Mantelmaterials 17 fixiert somit diese Längsfäden 15 in ihrer richtigen Lage und Ausrichtung, wobei der Klarheit wegen anzumerken ist, daß die Längsfaden-Führungsring-Einheit 47 dem Gießkörper 28 gegenüber eine lineare Bewegung ausführt und mit dem Gießkörper 28 zusammen dreht.

in Fig. 8 ist gemäß Schnittlinie D-D nach Fig. 7 b ein Ausschnitt des (unteren) Spannrings 40a dargestellt. Aus dieser Darstellung ist der manschettenförmige Ring 41 ersichtlich, der auf de m Mantel des Gießkörpers 28 aufliegt und über den Umfang verteilt eine Folge von Nasen 42 aufweist, zwischen denen jeweils Nuten liegen. Durch diese Nuten sind die Längsfäden 15 gezogen, die um jede zweite Nase 42 geschlungen sind.

In Fig. 9 ist gemäß Schnittlinie E-E nach Fig. 7b ein Ausschnitt der Längsfaden-Führungsring-Einheit 47 dargestellt. Dieser besteht aus dem Abstandshaltering 48, der auf der Oberfläche des Gießkörpers 28 aufliegt und die Längsfäden 15 abstützt, bzw. auf Abstand zum Gießkörper hält. Dem Abstandshaltering 48 ist der kammähnliche Ring 49 vorgesetzt, der dem Abstand der Längsfäden 15 zueinander entsprechende Nuten 50 aufweist, mittels denen der kammähnliche Ring 49 über die Längsfäden 15 auf den Gießkörper 28 aufgesetzt wird.

Der Kammähnliche Ring 49 ist mehrteilig ausgebildet, wobei die Teile über SChraubverbindungen 51 miteinander verspannbar sind.Dadurch ist es möglich, daß der Ring 49 nach dem Spannen der Längsfäden 15 montiert werden kann.

Bezüglich der Ausbildung der Längsfaden-Führungsring-Einheit 47 ist es auch denkbar, den Abstandshaltering 48 mit einem umlaufenden Steg und den Längsfäden 15 entsprechenden Nuten zu versehen und diesen Abstands-Haltering gleichzeitig mit dem Aufziehen der Längsfäden 15 zu bespannen.

Anhand der in den Fig.10a und 10b dargestellten Verfahrensstufen soll das Abnehmen eines fertig gegossenen Preßmantels 7 erläutert werden.

Auf die beiden Endbereiche des Preßmantels 7 wird je ein Klemmring aufgezogen. Der eine Klemmring 53 ist fest mit dem Preßmantel 7 verbunden und gegenüber dem Gießkörper 28 so dimensioniert, daß er mit dem Preßmantel 7 längsgezogen werden kann,aber den Spalt zwischen Preßmantel 7 und Gießkörper 28 gut abdichtet. Der zweite Klemmring 54 ist so ausgelegt, daß er relativ zum Gießkörper 28 ortsfest stehen bleibt und ein Durchrutschen bzw. Durchziehen des Preßmantels 7 ermöglicht. Auch der zweite Klemmring 54 soll den Preßmantel 7 möglichst dicht an den Gießkörper 28 anpressen. (Fig. 10a)

Wird nun über eine durch den Gießkörper 28 bzw. dessen Wandung führende Zuführungsleitung 55 ein Fluid in den Bereich der Trennfuge zwischen Preßmantel 7 und Gießkörper 28 eingepreßt, so verteilt sich dieses Fluid in dieser Trennfuge nach Art eines Luftkissens und der Preßmantel 7 kann mittels eines Zugrings 56 abgezogen werden. Der erste Klemmring 53 wandert zusammen mit dem Preßmantel 7 längs des Gießkörpers 28 bis er am zweiten Klemmring 54 anschlägt und der Preßmantel 7 völlig frei ist. Erleichtert wird dieses Abziehen dadurch, daß vor dem Gießen des Mantelmaterials der Gießkörper 28 mit einem die Haftung vermindernden Material beschichtet wird. (Fig.10b).

Gemäß Fig. 11 ist eine weitere Möglichkeit zum Abziehen eines auf einem Gießkörper 28 aufgegossenen Preßmantels 7 denkbar.

Der Gießkörper 28 sei ein Hohlzylinder. Auf diesen Hohlzylinder ist vor dem Aufgießen des Mantelmaterials 17 ein Polyäthyllenmantel 57 aufgeschrumpft. Wird nun über in der Wand des Hohlzylinders vorgesehene Bohrungen 58 ein Fluid eingedrückt, so bildet sich in der Trennfuge zwischen Gießkörper 28 und Polyäthylenmantel 57 eine Gleitschicht und der Preßmantel 7 kann zusammen mit dem Polyäthylenmantel 57 abgezogen werden.

Prinzipiell ist es auch denkbar, den Gießkörper 28 mit einem die Haftung des Mantelmaterials verhindernden Material zu beschichten und den Preßmantel 7 dann durch Wärmebehandlung von außen oder über Bohrungen in einem hohlzylindrischen Gießkörper von innen aufzuweiten und abzuziehen.

Letztendlich kann mit dem vorstehend beschriebenen Verfahren und der Vorrichtung zur Durchführung dieses Verfahrens ein Preßmantel gefertigt werden, der relativ billig in der Herstellung ist, da die Arbeitsschritte Weben, Endlos-Machen und Thermofixieren eines Gewebes nicht notwendig sind, und da prinzipiell mit einem einzigen Gießvorgang ein stabiler Preßmantel erzielbar ist. Insbesondere dadurch, daß ein Wenden des fertigen Preßmantels entbehrlich ist, können - eventuell auch durch mehrlagiges Gießen - relativ dicke Mäntel hergestellt werden. Besonders wichtig ist in diesem Zusammenhang, daß die Armierung,d.h. die Verstärkung sicher innerhalb des Preßmantels liegt und somit gegen Verschleiß- und Zerstörung geschützt ist.

Abschließend sei noch angemerkt, daß die äußere Oberfläche des Preßmantels nach dem Gießen in der Regel geglättet werden muß. Ggf. müssen - vgl. Fig. 3 - auch noch Sacklöcher und Nuten zur Wasseraufnahme eingearbeitet werden. Was die Innenseite des Preßmantels angeht, so bleibt festzuhalten, daß diese unbearbeitet bleiben kann.

## Patentansprüche

1. Preßmantel für eine zur Entwässerung bahnförmigen Gutes dienende Preßvorrichtung, vorzugsweise für eine Langspaltpresse umfassend eine Walze (3) und einen Druckschuh (6) mit einer Gleitfläche, über die der Preßmantel (7) gleitet und die entsprechend dem Durchmesser der Walze (3) konkav geformt ist, mit den folgenden Merkmalen:
a) der in Laufrichtung endlose Preßmantel (7) ist gebildet aus einem elastomeren Mantelmaterial (17), in dessen Innerem Verstärkungsfäden (15, 16) in zwei übereinander angeordnete Lagen eingebettet sind;
b) eine Lage ist durch (im folgenden Längsfäden 15 genannte) Fäden gebildet, die sich im wesentlichen quer zur Laufrichtung erstrecken;
c) eine andere Lage ist durch im wesentlichen in Umfangsrichtung verlaufende (im folgenden Umfangsfäden 16 genannte) Verstärkungsfäden gebildet, die in Form wenigstens einer Schraubenlinie angeordnet sind;
d) die Längsfäden (15) bilden die innere Lage und die Umfangsfäden (16) bilden die äußere Lage der Verstärkungsfäden;
e) die Längsfäden (15) erstrecken sich über die gesamte (quer zur Laufrichtung gemessene) Länge des Preßmantels (7);
f) die elastomere Materialschicht (17), welche die Verstärkungsfäden allseitig umhüllt, ist aus einem einzigen Guß hergestellt und unter homogener Vernetzung ausgehärtet.

2. Preßmantel nach Anspruch 1,
**dadurch gekennzeichnet,**
daß die Längsfäden (15) vorzugsweise parallel zueinander, im vorgegebenen Abstand zur Innenseite des Preßmantels (7) angeordnet sind, und daß die Umfangsfäden (16) formschlüssig auf den Längsfäden (15) aufliegen (Fig. 2a und 2b).

3. Preßmantel nach einem der Ansprüche 1 oder 2,
**dadurch gekennzeichnet,**
daß die Längsfäden (15) im Abstand von 1 bis 3 mm von der Innenwand des Preßmantels (7) entfernt angeordnet sind (Fig. 2 a und 2b)

4. Preßmantel nach einem der Ansprüche 1 bis 3,
**dadurch gekennzeichnet,**
daß zur Anwendung bei einer Presse zur Entwässerung einer Papierbahn, worin von der Außenwand her Sacklöcher in die Mantelwand eingearbeitet sind, die Sacklöcher (18) einen Durchmesser von etwa 2 bis 3 mm, eine Tiefe von etwa 2 bis 10 mm besitzen und im Abstand zueinander so angeordnet sind, daß der Anteil der Bohrungsquerschnitte and der Mantelfläche etwa 15 bis 30 % beträgt.

5. Preßmantel nach einem der Ansprüche 1 bis 4,
**dadurch gekennzeichnet,**
daß die Längsfäden (15) und/oder die Umfangsfäden (16) über ihre Länge veränderlichen Querschnitt aufweisen (Fig. 4a und 4b)

6. Preßmantel nach Anspruch 5,
**dadurch gekennzeichnet,**
daß die Querschnittsveränderung in einem Wechsel von runden und flachgedrückten Fadenabschnitten besteht.

7. Preßmantel nach Anspruch 5,
**dadurch gekennzeichnet,**
daß die Querschnittsveränderung in einem Wechsel von flachgedrückten Fadenabschnitten (20) besteht, deren Querschnittsflächen jeweils etwa senkrecht zueinander ausgerichtet sind (Fig. 4 aund 4b)

8. Preßmantel nach einem der Ansprüche 1 bis 7,
**dadurch gekennzeichnet,**
daß das Mantelmaterial (17) in mehr als einer Schicht aufgegossen ist, wobei die erste (Innere) Schicht die Verstärkungsfäden (15,16) vollständig einhüllt und die weitere(n) Schicht(en) der Dicke des Preßmantels (7) entsprechend aufgegossen ist (Fig. 6).

9. Verfahren zur Herstellung eines Preßmantels nach einem der Ansprüche 1 bis 8,
**dadurch gekennzeichnet,**
daß die Längsfäden (15) vor dem Gießen des Mantelmaterials (17) auf einen Gießkörper (28), insbesondere einen Gießdorn, im vorgegebenen Abstand zum Gießkörper (28) und in der vorgegebenen Zuordnung zueinander aufgespannt werden, daß das Mantelmaterial (17) zwischen die Längsfäden (15) hindurch schraubenlinienförmig auf den Gießkörper (28) aufgegossen wird, und daß gleichzeitig mit dem Aufgießen des Mantelmaterials (17) die Umfangsfäden (16) in das Mantelmaterial (17) eingewickelt werden (Fig. 5, 6, 7a und 7b).

10. Verfahren nach Anspruch 9,
**dadurch gekennzeichnet,**
daß zur Einhaltung des Abstands zwischen Gießkörper (28) und Längsfäden (15) vor der Gießzone des Mantelmaterials (17) ein Längsfaden-Führungsring (47) axial mitbewegt wird und zwar mit der Vorschubgeschwindigkeit einer Gießdüse (36) und einer Umfangsfadenzuführeinrichtung (32) (Fig. 7a und 7b).

11. Verfahren nach Anspruch 10,
**dadurch gekennzeichnet,**
daß durch den Längsfaden-Führungsring (47) die Längsfäden (15) in ihrem Abstant zueinander festgelegt und radial unterstützt werden, so daß bei Schwankungen der Spannung der Umfangsfäden (16) der Abstand der Längsfäden (15) vom Gießkörper (28) im wesentlichen konstant bleibt.

12. Verfahren nach einem der Ansprüche 9 bis 11,
**dadurch gekennzeichnet,**
daß zur Abnahme des Preßmantels (7) die Oberfläche des Gießkörpers (28) mit einem eine Haftung verhindernden Material beschichtet ist und der Preßmantel (7) zwecks Umfangsvergrößerung von innen und/oder außen um 50 bis 150 k angewärmt wird.

13. Verfahren nach einem der Ansprüche 9 bis 12,
**dadurch gekennzeichnet,**
daß zur Abnahme des Preßmantels (7) zwischen diesem und dem Gießkörper (28) ein Fluid unter Druck eingepreßt wird, so daß der Preßmantel (7) sich aufweitet und axial abgezogen werden kann (Fig. 10a,10b und 11), wobei vorzugsweise vorgesehen wird, daß das Fluid and einem Ende des Preßmantels (7) von innen durch den Gießkörper (28) eingepreßt wird, daß der Preßmantel (7) an beiden Seiten durch je einen Klemmring (53, 54) so weit zusammengedrückt wird, daß nur wening Fluid entweichen kann, und daß der Preßmantel (7) dann in Richtung zur Seite der Fluidzuführung (55) abgezogen wird, wobei der erste, der Fluidzuführung entfernt liegende Klemmring (53) mit dem Preßmantel (7) mitbewegt wird, und der zweite Klemmring (54) relativ zum Gießkörper (28) stationär festgehalten wird, wodurch sich der Preßmantel (7) durch den zweiten Klemmring (54) ziehen läßt (Fig. 10a/b).

14. Verfahren nach Anspruch 13,
**dadurch gekennzeichnet,**
daß der zweite Klemmring (54) eine endlose elastische torusförmige axial geführte Walse ist, deren Innendurchmeser etwa gleich groß ist wie Außendurchmesser des Preßmantels (7).

15. Verfahren nach einem der Ansprüche 9 oder 10,
**dadurch gekennzeichnet,**
daß zur Abnahme des Preßmantels (7) von einem innen hohlen und mit über der Mantelfläche verteilten kleinen Bohrungen (58) in der Wand versehenen Gießkörper (28), auf den ein Polyäthylenmantel (57) von etwa 0.1 bis 2 mm Dicke aufgeschrumpft ist, zwischen Gießkörperaußenfläche und Polyäthylenmantel (57) ein Fluiddruck erzeugt wird (Fig. 11).

16. Verfahren nach einem der Ansprüche 9 bis 15,
**dadurch gekennzeichnet,**
daß das die Verstärkungsfäden (15,16) umhüllende Mantelmaterial (17) in einer ersten Schicht und das die Dicke des Preßmantels (7) bestimmende Mantelmaterial (17′) in mindestens einer weiteren Schicht auf den Gießkörper (28) aufgegossen werden (Fig. 6), wobei vorzugsweise die Schichten des Mantelmaterials (17, 17′) mit gegeneinander versetzten Gießdüsen (36, 36′) unmittelbar hintereinander gegossen werden (Fig. 6).

17. Vorrichtung zur Herstellung eines Preßmantels nach einem der Ansprüche 1 bis 16,
**dadurch gekennzeichnet,**
daß ein Form des Preßmantels (7) entsprechender, über Antriebsmittel drehbarer axialsymmetrisher Gießkörper (28) vorgesehen ist, der der Länge der Längsfäden (15) entsprechend an den beiden Enden je einen Spannring (40) aufweist, daß mindestens eine parallel zur Achse des Gießkörpers (28) verfahrbare Gießdüse (36) für das Mantelmaterial (17) vorgesehen ist, daß mindestens eine parallel zur Achse des Gießkörpers (28) verfahrbare Zuführeinrichtung (32) für die Umfangsfäden (16) vorgesehen ist, und daß die Antriebsmittel für den Gießkörper (28) und für einen die Gießdüse (36) tragenden Support (26) so aufeinander abgestimmt sind, daß mit dem Drehen des Gießkörpers (28) der Support (26) so bewegt wird, daß das Mantelmaterial (17) schraubenlinienförmig, kontinuierlich aneinander anschließend aufgetragen wird und die Umfangsfäden (16) gleichzeitig ebenfalls schraubenlinienförmig in das Mantelmaterial (17) eingezogen werden (Fig. 5, 6, 7a und 7b).

18. Vorrichtung nach Anspruch 17,
**dadurch gekennzeichnet,**
daß die Gießdüse (36), die Zuführeinrichtung (32) für die Umfangsfäden (16) und eine Leiteinrichtung für den Längsfaden-Führungsring (47) gemeinsam an dem parallel zur Achse des Gießkörpers (28) axial bewegten Support (26) befestigt sind (Fig. 5, 6, 7a und 7b).

19. Vorrichtung nach Anspruch 18,
**dadurch gekennzeichnet**,
daß der Längsfaden-Führungsring (47) mehrteilig ausgebildet ist, so daß der Außenteil nach Aufspannen der Längsfäden (15) eingebaut werden kann (Fig. 8).

20. Vorrichtung nach einem der Ansprüche 17 bis 19,
**dadurch gekennzeichnet,**
daß zum Abziehen des Preßmantels (7) vom Gießkörper (28) an einem Ende des Gießkörpers (28) mindestens eine Fluidzuführungsleitung (55) zur Trennfuge zwischen Gießkörper (28) und fertig gegossenen Preßmantel (7) vorgesehen ist, und daß an diesem Ende des Gießkörpers (28) ein relativ zu diesem unbeweglicher zweiter Klemmring (54) und am anderen Ende ein relativ zum Preßmantel (7) unbeweglicher erster Klemmring (53) vorgesehen sind (Fig. 10a und 10b).

21. Vorrichtung nach einem der Ansprüche 17 bis 20,
**dadurch gekennzeichnet,**
daß der Gießkörper (28) ein Hohlzylinder ist, daß auf den Hohlzylinder ein Polyäthylenmantel (57) aufgeschrumpft ist, daß der Hohlzylinder über den Umfang verteilt eine Mehrzahl kleiner Bohrungen (58) aufweist, und daß der Inneraum des Hohlzylinders durch dessen Stirnseite hindurch mit unter Druck stehenden Fluid beaufschlagbar ist (Fig. 11).

## Claims

1. Press jacket for a press unit for the dewatering of web-like material, especially for use on an extended-nip press, comprising a roll (3) and a pressure shoe (6) with a sliding surface over which the press jacket (7) slides and which is shaped concave in accordance with the diameter of the roll (3), with the following features:
a) the press jacket (7) endless in the direction of travel is formed from an elastomeric jacket material (17) in whose interior are embedded reinforcement threads (15, 16) in two layers arranged one above the other;
b) one layer is formed by yarns (hereinafter called longitudinal yarns 15) extending mainly at right angles to the direction of travel;
c) another layer is formed by reinforcement yarns (hereinafter called peripheral yarns 16) running mainly in the peripheral direction, which are arranged in the form of at least one helical line;
d) the longitudinal yarns (15) form the inner layer and the peripheral yarns (16) form the outer layer of the reinforcement yarns;
e) the longitudinal yarns (15) extend over the entire (measured at right angles to the direction of travel) length of the press jacket (7);
f) the elastomeric material layer (17), which encases the reinforcement yarns on all sides, is manufactured from a single casting and cured by homogeneous cross linkage.

2. Press jacket according to claim 1,
**characterized** **in**
that the longitudinal yarns (15) are arranged preferably parallel to one another at a pre-determined distance from the inside of the press jacket (7), and that the peripheral yarns (16) rest positively on the longitudinal yarns (15) (Figs. 2a and 2b).

3. Press jacket according to one of claims 1 or 2,
**characterized** **in**
that the longitudinal yarns (15) are arranged at a distance of 1 to 3 mm from the inner wall of the press jacket (7) (Figs. 2a and 2b).

4. Press Jacket according to one of claims 1 to 3,
**characterized** **in**
that - for use in a press for the dewatering of a paper web, with blind holes being worked into the jacket wall from the outside wall - the blind holes (18) have a diameter of approx. 2 to 3 mm, a depth of approx. 2 to 10 mm and are arranged at a distance from one another so that the portion of the hole cross-sections relative to the jacket surface is approx. 15 to 30 %.

5. Press Jacket according to one of claims 1 to 4,
**characterized** **in**
that the longitudinal yarns (15) and/or the peripheral yarns (16) have a changing cross-section over their length (Figs. 4a and 4b).

6. Press Jacket according to claim 5,
**characterized** **in**
that the cross-sectional change consists in an alternation of round and flat-pressed yarn portions.

7. Press jacket according to claim 5,
**characterized** **in**
that the cross-sectional change consists in an alternation of flat-pressed yarn portions (20) whose cross-sectional areas are each aligned approximately perpendicularly to one another (Figs. 4a and 4b).

8. Press Jacket according to one of claims 1 to 7,
**characterized** **in**
that the jacket material (17) is cast in more than one layer, with the first (internal) layer completely enclosing the reinforcement yarns (15, 16) and the other layer(s) is cast according to the thickness of the press jacket (7) (Fig. 6).

9. Process for the manufacture of a press jacket according to one of claims 1 to 8,
**characterized** **in**
that the longitudinal yarns (15) are tensioned in the pre-determined arrangement relative to one another, before casting of the jacket material (17), onto a casting body (28), especially a casting mandrel, at a pre-determined distance from the casting body (28), that the jacket material (17) is cast in the form of a helical line on the casting body (28) in-between the longitudinal yarns (15) and that at the same time the peripheral yarns (16) are wound into the jacket material (17) with the casting-on of the jacket material (17) (Figs. 5, 6, 7a and 7b).

10. Process according to claim 9,
**characterized** **in**
that to maintain the distance between casting body (28) and longitudinal yarns (15) ahead of the casting zone of the jacket material (17) a longitudinal yarn guide ring (47) is moved together axially and namely with the advancing speed of a casting nozzle (36) and of a peripheral yarn feed unit (32) (Figs. 7a and 7b).

11. Process according to claim 10,
**characterized** **in**
that by means of the longitudinal yarn guide ring (47) the longitudinal yarns (15) are fixed in their distance from one another and supported radially so that on fluctuations of the tension of the peripheral yarns (16), the distance of the longitudinal yarns (15) from the casting body (28) remains mainly constant.

12. Process according to one of claims 9 to 11,
**characterized** **in**
that for removal of the press jacket (7) the surface of the casting body (28) is coated with a material preventing adherence and the press jacket (7) is warmed up from the inside and/or outside by 50 to 150 K to enlarge the periphery.

13. Process according to one of claims 9 to 12,
**characterized** **in**
that for removal of the press jacket (7) a fluid is pressed in under pressure between this and the casting body (28) so that the press jacket (7) expands and can be pulled off axially (Figs. 10a, 10b and 11), whereby it is preferably provided for that the fluid is pressed in at one end of the press jacket (7) from inside through the casting body (28), that the press jacket (7) is pressed together at both sides by one clamping ring each (53, 54) until only little fluid can escape, and that the press jacket (7) is then pulled off towards the side of the fluid supply (55), with the first clamping ring (53) lying away from the fluid supply being moved along with the press jacket (7), and the second clamping ring (54) firmly held stationary relative to the casting body (28), by means of which the press jacket (7) can be pulled through the second clamping ring (54) (Fig. 10a/b).

14. Process according to claim 13,
**characterized** **in**
that the second clamping ring (54) is an endless flexible toroidal axially guided roll whose internal diameter is approximately equal in size to the outside diameter of the press jacket (7).

15. Process according to one of claims 9 or 10,
**characterized** **in**
that for removal of the press jacket (7) from a casting body (28) being hollow on the inside and being provided with small holes (58) in the wall distributed over the periphery, onto which is shrunk a polyethylene jacket (57) of approx. 0.1 to 2 mm thickness, a fluid pressure is generated (Fig. 11) between casting body outer surface and polyethylene jacket (57) (Fig. 11).

16. Process according to one of claims 9 to 15,
**characterized** **in**
that the jacket material (17) encasing the reinforcement yarns (15, 16) is cast on in a first layer and the jacket material (17′) determining the thickness of the press jacket (7) is cast on in at least one further layer on the casting body (28) (Fig. 6), whereby preferably the layers of the jacket material (17, 17′) are cast with offset casting nozzles (36, 36′) directly after each other (Fig. 6).

17. Device for the production of a press jacket according to one of claims 1 to 16,
**characterized** **in**
that an axially-symmetrical casting body (28) corresponding to the shape of the press jacket (7) and rotatable via drive means is provided, which has one tensioning ring (40) each at the two ends corresponding to the length of the longitudinal yarns (15), that at least one casting nozzle (36) movable parallel to the axis of the casting body (28) is provided for the jacket material (17), that at least one feed unit (32) movable parallel to the axis of the casting body (28) is provided for the peripheral yarns (16), and that the drive means for the casting body (28) and for a support (26) carrying the casting nozzle (36) are so coordinated that on the turning of the casting body (28) the support (26) is moved in such a way that the jacket material (17) is applied in the form of helical lines continuously following one another and the peripheral yarns (16) at the same time are also pulled in in the form of helical lines into the jacket material (17) (Figs. 5, 6, 7a and 7b).

18. Device according to claim 17,
**characterized** **in**
that the casting nozzle (36), the feed unit (32) for the peripheral yarns (16) and a guide unit for the longitudinal yarn guide ring (47) are fastened jointly to the support (26) moved axially parallel to the axis of the casting body (28) (Figs. 5, 6, 7a and 7b).

19) Device according to claim 18,
**characterized** **in**
that the longitudinal yarn guide ring (47) is made multi-sectional so that the outer part can be installed after tensioning of the longitudinal yarns (15) (Fig. 8).

20. Device according to one of claims 17 to 19,
**characterized** **in**
that for pulling off the press jacket (7) from the casting body (28) at least one fluid supply duct (55) is provided at the end of the casting body (28) going to the parting surface between casting body (28) and finish-cast press jacket (7), and that at this end of the casting body (28) a second clamping ring (54) unmovable relative to the latter and at the other end a first clamping ring (53) unmovable relative to the press jacket (7) are provided (Figs. 10a and 10b).

21. Device according to one of claims 17 to 20,
**characterized** **in**
that the casting body (28) is a hollow cylinder, that a polyethylene jacket (57) is shrunk onto the hollow cylinder, that the hollow cylinder has a multiplicity of small holes (58) distributed around the periphery, and that the interior of the hollow cylinder is pressurizable through its end face with a fluid under pressure (Fig. 11).

## Revendications

1. Chemise de pressage pour dispositif de pressage servant à extraire l'eau d'une matière en forme de nappe, de préférence pour une presse à intervalle de pincement allongé, comprenant un rouleau (3) et un patin de pression (6) comportant une surface de glissement sur laquelle la chemise de pressage (7) glisse et qui a une forme concave correspondant à la surface cylindrique du rouleau (3), cette chemise de pressage comportant les particularités suivantes :
a) la chemise de pression (7), qui est sans fin suivant sa direction de déplacement, est en une matière élastomère (17) pour la chemise, à l'intérieur de laquelle des fils de renforcement (15, 16) sont noyés suivant deux couches disposées l'une au-dessus de l'autre,
b) une couche est formée par des fils (appelés ci-après fils longitudinaux 15) qui s'étendent d'une manière pratiquement perpendiculaire à la direction de déplacement,
c) une autre couche est formée de fils de renforcement s'étendant pratiquement suivant la direction périphérique (appelés ci-après fils périphériques 16) qui sont disposés sous la forme d'au moins une ligne hélicoïdale,
d) les fils longitudinaux (15) constituent la couche intérieure et les fils périphériques (16) constituent la couche extérieure des fils de renforcement,
e) les fils longitudinaux (15) s'étendent sur la totalité de la longueur (mesurée perpendiculairement à la direction de déplacement) de la chemise de pressage (7) et
f) la couche de matière élastomère (17) qui enveloppe de tous les côtés les fils de renforcement est produite en une coulée unique et est durcie suivant une réticulation homogène.

2. Chemise de pressage suivant la revendication 1,
caractérisée en ce
que les fils longitudinaux (15) sont disposés, de préférence parallèlement entre eux, à une distance prédéterminée par rapport à la face intérieure de la chemise de pressage (7) et en ce que les fils périphériques (16) s'appuient sur ces fils longitudinaux (15) suivant une forme qui épouse celle de ces derniers (figures 2a et 2b).

3. Chemise de pressage suivant l'une des revendications 1 ou 2,
caractérisée en ce
que les fils longitudinaux (15) sont disposés en étant éloignés d'une distance de 1 à 3 mm de la paroi intérieure de la chemise de pressage (7) (figure 2a et 2b).

4. Chemise de pressage suivant l'une des revendications 1 à 3,
caractérisée en ce
que, dans le cas de l'application à une presse d'extraction de l'eau d'une nappe de papier, des trous borgnes sont ménagés dans l'épaisseur de la chemise à partir de sa paroi extérieure et en ce que ces trous borgnes (18) ont un diamètre d'environ 2 à 3 mm et une profondeur d'environ 2 à 10 mm et sont disposés à une distance l'un de l'autre telle que la proportion des sections transversales des trous par rapport à la surface de la chemise est égale à environ 15 à 30%.

5. Chemise de pressage suivant l'une des revendications 1 à 4,
caractérisée en ce
que les fils longitudinaux (15) et/ou les fils périphériques (16) comportent sur leur longueur une section transversale variable (figures 4a et 4b).

6. Chemise de pressage suivant la revendication 5,
caractérisée en ce
que la variation de section transversale réside en une alternance de tronçons de fil à section circulaire et de tronçons de fil aplatis.

7. Chemise de pressage suivant la revendication 5,
caractérisée en ce
que la variation de section transversale réside en une alternance de tronçons de fil aplatis (20) dont les surfaces de la section transversale sont orientées chaque fois à peu près perpendiculairement l'une à l'autre (figures 4a et 4b).

8. Chemise de pressage suivant l'une des revendications 1 à 7,
caractérisée en ce
que la matière (17) de la chemise est coulée en plus d'une couche, la première couche (intérieure) enrobant totalement les fils de renforcement (15, 16) et la ou les autres couches étant coulées d'une manière adaptée à l'épaisseur de la chemise de pressage (7) (figure 6).

9. Procédé de fabrication d'une chemise de pressage suivant l'une des revendications 1 à 8,
caractérisé en ce
qu'avant la coulée de la matière (17) de la chemise sur un corps de coulée (28), notamment un noyau de coulée, on tend les fils longitudinaux (15) à la distance prédéterminée par rapport au corps de coulée (28) et suivant l'association prévue à l'avance entre eux, en ce qu'on coule la matière (17) de la chemise, en épaisseur entre les fils longitudinaux (15) et sur le corps de coulée (28), suivant la forme d'une ligne hélicoïdale et en ce qu'en même temps que le dépôt de la matière (17) de la chemise par coulée, on enroule les fils périphériques (16) dans la matière (17) de la chemise (figures 5, 6, 7a et 7b).

10. Procédé suivant la revendication 9,
caractérisé en ce
que, pour maintenir la distance entre le corps de coulée (28) et les fils longitudinaux (15), un anneau (47) de guidage de fils longitudinaux est entraîné axialement en avant de la zone de coulée de la matière (17) de la chemise, et ceci à la vitesse à laquelle avancent une buse de coulée (36) et un dispositif (32) d'amenée de fils périphériques (figures 7a et 7b).

11. Procédé suivant la revendication 10,
caractérisé en ce
que les fils longitudinaux (15) sont immobilisés à la distance prévue entre eux, et sont soutenus radialement, au moyen de l'anneau de guidage (47), de sorte qu'en cas de fluctuations de la tension des fils périphériques (16), la distance des fils longitudinaux (15) par rapport au corps de coulée (28) demeure pratiquement constante.

12. Procédé suivant l'une des revendications 9 à 11,
caractérisé en ce
qu'en vue de l'extraction de la chemise de pressage (7), on enduit la surface du corps de coulée (28) d'une matière empêchant l'adhérence et, de l'intérieur et/ou de l'extérieur, on chauffe de 50 à 150°K la chemise de pressage (7) en vue d'accroître l'étendue de son contour périphérique.

13. Procédé suivant l'une des revendications 9 à 12,
caractérisé en ce
qu'en vue de l'extraction de la chemise de pressage (7), on introduit sous pression un fluide comprimé entre cette chemise et le corps de coulée (28), de sorte que la chemise de pressage (7) s'élargit et peut être extraite axialement (figures 10a, 10b et 11), tandis qu'il est de préférence prévu que le fluide soit introduit sous pression à une extrémité de la chemise de pressage (7) et, à partir de l'intérieur, à travers le corps de coulée (28), qu'à chacune de ses deux extrémités, la chemise de pressage (7) soit comprimée par une bague de serrage (53, 54) au point que seulement peu de fluide puisse s'échapper et que la chemise de pressage (7) est alors extraite en direction du côté de l'amenée de fluide (55), la première bague de serrage (53), qui est éloignée de cette amenée de fluide, étant entraînée avec la chemise de pressage (7) et la seconde bague de serrage (54) étant maintenue fixe par rapport au corps de coulée (28), de sorte que la chemise de pressage (7) peut être tirée à travers cette seconde bague de serrage (54) (figures 10a et 10b).

14. Procédé suivant la revendication 13,
caractérisé en ce
que la seconde bague de serrage (54) est un rouleau élastique guidé axialement, en forme de tore sans fin, dont le diamètre intérieur est à peu près de la même grandeur que le diamètre extérieur de la chemise de pressage (7).

15. Procédé suivant l'une des revendications 9 ou 10,
caractérisé en ce
qu'en vue de l'extraction de la chemise de pressage (7) d'un corps de coulée (28) intérieurement creux et pourvu dans sa paroi de petits perçages (58) répartis sur sa surface périphérique et sur lequel une enveloppe en polyéthylène (57) d'une épaisseur d'environ 0,1 à 2 mm est placée par application à chaud et retrait, une pression de fluide est produite entre la surface extérieure du corps de coulée et cette enveloppe en polyéthylène (57) (figure 11).

16. Procédé suivant l'une des revendications 9 à 15,
caractérisé en ce
que, sur le corps de coulée (28), la matière de chemise (17) enrobant les fils de renforcement (15, 16) est coulée suivant une première couche et la matière de chemise (17′) déterminant l'épaisseur de la chemise de pressage (7) est coulée suivant au moins une autre couche (figure 6), tandis que, de préférence, les couches de la matière de chemise (17, 17′) sont coulées directement l'une derrière l'autre au moyen de buses de coulée (36, 36′) décalées l'une par rapport à l'autre.

17. Dispositif de fabrication d'une chemise de pressage suivant l'une des revendications 1 à 16,
caractérisé en ce
qu'il est prévu un corps de coulée (28) qui présente une symétrie axiale, correspond à la forme de la chemise de pressage (7) et peut être entraîné en rotation par des moyens d'entraînement et qui, en fonction de la longueur des fils longitudinaux (15), comporte un anneau de serrage (40) à chacune de ses deux extrémités, en ce qu'il est prévu une buse (36) de coulée de la matière de chemise (17) qui est agencée de façon à pouvoir se déplacer en translation parallèlement à l'axe du corps de coulée (28), en ce qu'il est prévu au moins un dispositif (32) d'amenée des fils périphériques (16) qui est agencé de façon à pouvoir se déplacer en translation parallèlement à l'axe du corps de coulée (28) et en ce que les moyens d'entraînement prévus pour le corps de coulée (28) et ceux prévus pour un support (26) portant la buse de coulée (36) sont synchronisés entre eux de telle façon que, lors de la rotation du corps de coulée (28), le support (26) est déplacé de manière que la matière de chemise (17) soit déposée d'une manière continue en se raccordant à elle-même suivant la forme d'une ligne hélicoïdale et que les fils périphériques (16) soient en même temps noyés, également suivant la forme d'une ligne hélicoïdale, dans la matière de chemise (17) (figures 5, 6, 7a et 7b).

18. Dispositif suivant la revendication 17,
caractérisé en ce
que la buse de coulée (36), le dispositif (32) d'amenée des fils périphériques (16) et un dispositif de guidage prévu pour l'anneau (47) de guidage des fils longitudinaux sont fixés en commun sur le support (26) mobile axialement d'une manière parallèle à l'axe du corps de coulée (28) (figures 5, 6, 7a et 7b).

19. Dispositif suivant la revendication 18,
caractérisé en ce
que l'anneau (47) de guidage des fils longitudinaux est réalisé en plusieurs pièces, de sorte que la pièce extérieure peut être montée une fois les fils longitudinaux (15) tendus (figure 8).

20. Dispositif suivant l'une des revendication 17 à 19,
caractérisé en ce
que, pour extraire la chemise de pressage (7) du corps de coulée (28), il est prévu, à l'une des extrémités de ce corps de coulée (28), au moins une tuyauterie d'amenée de fluide (55) conduisant au joint existant entre le corps de coulée (28) et la chemise de pressage (7) coulée, à l'état fini, et en ce qu'à cette extrémité du corps de coulée (28), il est prévu une seconde bague de serrage (54) qui n'est pas mobile par rapport à celui-ci, et, à son autre extrémité, une première bague de serrage (53) qui est immobile par rapport à la chemise de pressage (7) (figures 10a et 10b).

21. Dispositif suivant l'une des revendications 17 à 20,
caractérisé en ce
que le corps de coulée (28) est un cylindre creux, en ce qu'une enveloppe en polyéthylène (57) est placée sur ce cylindre creux par application à chaud et retrait, en ce que le cylindre creux comporte de multiples petits perçages (58) répartis sur son contour périphérique et en ce que la cavité intérieure du cylindre creux peut être agencée de façon à être soumise, à travers sa paroi frontale, à l'action d'un fluide sous pression (figure 11).
